# EUROPÄISCHE PATENTSCHRIFT

(11) **EP 0 114 664 B1**
(45) Veröffentlichungstag und Bekanntmachung des Hinweises auf die Patenterteilung: **26.08.1987**
(21) Anmeldenummer: 84100527.5
(22) Anmeldetag: 19.01.1984
(51) Int. Cl.: A63C 9/085

(54) **Auslöseskibindung**
Releasable ski binding
Fixation de sécurité pour ski

(30) Priorität: 21.01.1983 AT 192/83
(43) Veröffentlichungstag der Anmeldung: 01.08.1984
(73) Patentinhaber: TMC CORPORATION, CH-6340 Baar/Zug (CH)
(72) Erfinder: Nowak, Gerhard, A-2362 Biedermannsdorf (AT); Winter, Alfred, A-1140 Wien (AT); Morbitzer, Hans Peter, A-1210 Wien (AT); Kruschik, Klaus, A-2352 Gumpoldskirchen (AT)
(74) Vertreter: Szász, Tibor, Dipl.-Ing.

## Beschreibung

Die Erfindung bezieht sich auf eine Auslöseskibindung gemäss dem ersten Teil des Anspruches 1.

Derartige Auslöseskibindungen sind in der DE-C-2533337 beschrieben. Bei diesen bekannten Skibindungen wirkt die Feder der Halteeinrichtung über einen Kolben auf ein etwa pilzförmiges Folgeglied, das im Gehäuse der Halteeinrichtung allseits verschwenkbar gelagert ist. Dieses pilzförmige Folgeglied greift mit seinem Stiel in eine Ausnehmung eines skifesten Beschlages ein. Bei diesen bekannten Skibindungen ist der Skischuh an seiner Spitze mittels eines starren Bügels an der Sohlenplatte festgehalten. Im Falle eines Sturzes des Skifahrers nach hinten wird daher der Skischuh nur sehr schwer freigegeben.

Dieser Nachteil wird bei der Skibindung nach der DE-D-2 324078 zwar vermieden,doch ist diese Bindung sehr kompliziert in ihrem Aufbau, wobei der Auslösemechanismus im Zwischenraum zwischen der Grundplatte und der Sohlenplatte untergebracht ist. Dies macht aber besondere Abdichtungsmassnahmen gegen das Eindringen von Schnee und Schmutz erforderlich. Weiters ist die Montage umständlich und aufwendig.

Die Erfindung setzt sich zum Ziel, die angeführten Nachteile der bekannten Ausführungen zu beseitigen und eine Auslöseskibindung der eingangs genannten Art zu schaffen, welche einfach in ihrem Aufbau ist und eine genaue Einstellung der gewünschten Auslösemomente bei einem Frontalsturz und bei einem Drehsturz ermöglicht.

Das gesetzte Ziel wird erfindungsgemäss durch die kennzeichnenden Merkmale des Anspruches 1 gelöst.

Durch das Zusammenwirken von Festhaltemechanismus und Halteeinrichtung, wobei die den Festhaltemechanismus im wesentlichen bildenden Spannbacken durch die Schieberplatte gesteuert in die Festhaltelage bringbar sind und die Schieberplatte über den Steuerhebel durch den Trittbügel betätigbar ist, wobei die Steuerung der Schieberplatte durch den Zwischenhebel erfolgt, welcher mittels des Rasthebels die Schieberplatte mit der federnden Halteeinrichtung lösbar verbindet, werden alle Ziele im einzelnen und auch ihrer Gemeinsamkeit gelöst. Durch die erfindungsgemässe Ausgestaltung wird weiters dem Konstrukteur für die konstruktive Ausgestaltung der einzelnen Bauteile eine grosse Freiheit eingeräumt.

An sich ist der Gedanke, einarmige Spannbakken, welche am Skischuh seitlich angreifen, an einer Sohlenplatte zu lagern und durch eine Schieberplatte mit Hilfe von keilförmigen Ansätzen in die Klemmstellung zu bringen, bereits bekannt, wie die DE-A1-2943209 (WO-A-79/00798) und DE-A1 -3 026 918 (WO-A-80/01354) zeigen. Allerdings wirkt bei diesen Ausführungen die Rastfeder unmittelbar auf die Spannbacken, deren Belastung zur unwillkürlichen Auslösung der Skibindung herangezogen wird, was gewisse Ungenauigkeiten mit sich bringt, gegenüber den Skibindungen der eingangs genannten Art, bei denen der Schwenkwinkel der Sohlenplatte für das Öffnen des Festhaltemechanismus massgebend ist.

Weiters ist es nicht mehr neu, bei Skibindungen Trittbügel zu verwenden, (vgl. die US-A-4312517). Doch wird bei der bekannten Skibindung der Trittbügel lediglich dazu verwendet, beim Einsteigen des Skischuhes die beiden Bremsdorne aus ihrer Bremslage nach oben über die Ebene der Skioberseite zu verschwenken und gleichzeitig den Skischuh sowohl in der Längsrichtung als auch in der Querrichtung des Ski auszurichten. Eine Betätigung der Halteelemente für den Skischuh durch den Trittbügel findet bei dieser Ausführung nicht statt.

Durch die Merkmale des Anspruches 2 kann eine grosse Hebelübersetzung herbeigeführt und damit die für die Verstellung der Schieberplatte notwendige Kraft stark reduziert werden.

Durch die Ausbildung nach Anspruch 3 wird die vom Steuerhebel auszuübende Funktion auf zwei Paare von Elementen aufgeteilt, wobei das eine Paar nur die Verschiebung der Schieberplatte zum Skiende hin, das andere Paar hingegen zunächst eine Verstellung der Schieberplatte zur Skispitze hin und im Anschluss daran eine schlagartige Verschiebung der Schieberplatte in die Spannstellung herbeiführen soll.

Durch die Massnahme des Anspruches 4 wird das Einsteigen des Skischuhs in die Skibindung insofern vereinfacht, als die Relativbewegung zwischen der Skischuhspitze und dem Ski gegenüber der umgekehrten Anordnung (Anordnung der Trittbügelachse an dem dem Skiende zugewendeten Ende der Schieberplatte) wesentlich herabgesetzt wird. Um das Öffnen der Skibindung zu erleichtern, sind erfindungsgemäss die Merkmale des Anspruches 5 bzw. 6 vorgesehen.

Eine besonders kompakte Anordnung für die Verbindung von Schieberplatte und Steuerhebel ergibt sich aus den Merkmalen des Anspruches 7.

Durch die Massnahme des Anspruches 8 wird die Reibung zwischen der Schieberplatte und den beiden Rasthebeln stark herabgesetzt, wodurch die Genauigkeit, mit der die Skibindung beim eingestellten Auslösemoment sich öffnet, wesentlich erhöht wird.

Eine besonders günstige Koppelung des Zwischenhebels mit dem bzw. jedem Rasthebel ergibt sich aus den Merkmalen des Anspruches 9.

Um eine händische Auslösung der Skibindung auf einfache Weise herbeizuführen, sind die Merkmale des Anspruches 10 vorgesehen.

Eine sehr feinfühlige Einstellung der Federvorspannung wird durch die Merkmale des Anspruches 11 verwirklicht. Die Effizienz dieser Massnahme kann zuzüglich durch die Merkmale des Anspruches 12 noch erhöht werden.

Durch die Merkmale der Ansprüche 13 bzw. 14 ist es möglich, das Verhältnis der Vorspannung der Rastfeder am Beginn des elastischen Bereiches und im Auslösepunkt auch dann konstant zu halten, wenn mittels der Stellschraube die am Beginn des elastischen Bereiches wirksame Vorspannung der Rastfeder verändert wird.

Um auch im Bereich des Federgehäuses eine Übertragung der Federkraft ohne grössere Reibungsverluste zu ermöglichen, sind die Merkmale des Anspruches 15 vorgesehen.

Schliesslich hat es sich für die Fertigung der Skibindung als besonders vorteilhaft erwiesen, wenn die Ausgestaltung nach den Massnahmen des Anspruches 16 getroffen wird.

In der Zeichnung ist eine beispielsweise Ausführungsform einer erfindungsgemässen Skibindung rein schematisch dargestellt. Fig. 1 ist ein Schnitt nach der Linie I-I in Fig. 2, Fig. 2 eine Draufsicht auf die Skibindung bei niedergetretenem Trittbügel, Fig. 3 ein Schnitt durch die Halteeinrichtung nach der Linie 111-111 in Fig. 5, Fig. 4 ein Schnitt durch die Halteeinrichtung nach der Linie IV-IV in Fig. 5, Fig. 5 eine Draufsicht auf die Halteeinrichtung bei abgenommenem Gehäusedeckel und Fig. 6 ein Schnitt nach der Linie VI-VI in Fig. 2. In den Fig. 7 und 8 ist eine Einzelheit der Skibindung im Längsschnitt bzw. im Schnitt nach der Linie VIII-VIII in Fig. 7 in grösserem Massstab wiedergegeben.

Auf einem Ski 1 sind drei Halteelemente befestigt, nämlich ein Niederhalter 1a, ein zentraler Lagerzapfen 1b und ein Lagerbock 1c für ein Folgeglied 2. Über dem Ski 1 befindet sich eine Sohlenplatte 3. Diese besitzt an ihrem vorderen Ende eine quer verlaufende obere Stützleiste 3a, im Abstand von dieser eine zur ersten Stützleiste parallele untere Stützleiste 3b, ferner eine Aufnahmebohrung 3c für den Lagerzapfen 1 b sowie einen Ansatz 3d, in dem eine Halteeinrichtung 4 untergebracht ist. An den Seitenflächen der Sohlenplatte 3 sind zwei Paare von Spannbacken 5 um Längsachsen 5a verschwenkbar gelagert (s. Fig. 6). Jede Spannbacke 5 ist als zweiarmiger Hebel ausgebildet.

In der Sohlenplatte 3 ist ein Trittbügel 6 auf einer Achse 6a schwenkbar gelagert. Der Trittbügel 6 steht unter dem Einfluss einer als Schenkelfeder ausgebildeten Aufstellfeder 6b. Weiters besitzt der Trittbügel 6 an seiner Unterseite eine sich in seiner Längsrichtung erstreckende Führung 6c, in der eine Rolle 7a geführt ist, welche am Ende eines Steuerhebels 7 gelagert ist. Dieses Ende trägt eine Nase 7e. Der Steuerhebel 7 ist als zweiarmiger Hebel ausgebildet und kann um eine in der Sohlenplatte 3 gelagerte Achse 7b verschwenkt werden. Der der Rolle 7a gegenüberliegende Hebelarm ist gabelförmig ausgebildet, indem er zwei längere innere Zinken 7c und zwei kürzere äussere Zinken 7d trägt (s. Fig. 8), deren Zweck später erläutert wird.

An der Sohlenplatte 3 ist eine Schieberplatte 8 verschiebbar geführt. Diese trägt in Draufsicht keilförmige Ansätze 8a, welche auf die unteren Arme der Spannbacken 5 in der Spannstellung der Skibindung einwirken. Gemäss Fig. 6 besteht die Schieberplatte 8 aus zwei Teilen, welche zwischen sich die Ansätze 8a aufnehmen und durch nicht dargestellte Nieten verbunden sind. Auf der Schieberplatte 8 sind zwei Lagerböcke 8b und 8c befestigt, in denen ein Bolzen 9 in Skilängsrichtung verschiebbar geführt ist. Der Bolzen 9 trägt einen Bund 9a und steht unter dem Einfluss einer Druckfeder 9b, welche mit einem Ende am Bund 9a und mit dem anderen Ende am Lagerbock 8b anliegt. Die Feder 9b trachtet daher, den Bolzen 9 gegen das Skiende hin zu verschieben. In der Schieberplatte 8 befindet sich eine in Draufsicht etwa T-förmige Ausnehmung 8d, in welche in der Einsteiglage der Skibindung die inneren 7c und die äusseren Zinken 7d eingreifen. Wird der Trittbügel 6 vom Fuss des Benützers niedergetreten, so stützen sich die äusseren Zinken 7d an den beiden im mittleren Längsbereich der Ausnehmung 8d befindlichen Absätzen der etwa T-förmigen Ausnehmung ab, wogegen die inneren Zinken 7c sich ungehindert in der Ausnehmung 8d verschwenken können. Diese Zinken 7c sind lediglich zur Anlage an der in Fig. 8 rechten Begrenzung der Ausnehmung 8d bestimmt.

An ihrem von den Spannbacken 5 entfernten, in der Halteeinrichtung 4 befindlichen Ende ist die Schieberplatte 8 gabelförmig ausgebildet. Jede Gabelzinke 8e bzw. 8f trägt eine Rolle 8g, welche in der Fahrtstellung der Skibindung an einem Absatz 10a eines einarmigen Rasthebels 10 aufliegt. Dieser Rasthebel 10 erstreckt sich im wesentlichen in Skilängsrichtung und ist um einen Bolzen 10b verschwenkbar, weicher in Ansätzen 11a eines Federgehäuses 11 befestigt ist und in Langlöchern 3e geführt ist, die in zwei im Ansatz 3d befindlichen, plattenartigen Vorsprüngen 3f, 3g der Sohlenplatte 3 ausgespart sind. In dem Federgehäuse 11 ist eine als Druckfeder ausgebildete Auslösefeder 12 untergebracht, welche einen Kolben 13 beaufschlagt, an dessen derAuslösefeder 12 abgewendeter Seite eine Rolle 14 gelagert ist. Diese Rolle 14 wird von der Auslösefeder 12 gegen einen einarmigen, in dem Ansatz 3d der Sohlenplatte 3 auf einer Achse 15b gelagerten Hebel 15 gedrückt, der auf der der Rolle 14 gegenüberliegenden Seite einen Nocken 15a trägt. Dieser liegt an einem Kolben 16 an, der in einer Bohrung 3k des Ansatzes 3d geführt ist. Die vom Nocken 15a entfernte Stirnseite des Kolbens 16 steht mit dem Kopf des pilzförmigen Folgegliedes 2 in Berührung. Ausserdem wird der Kolben 16 von einem in Querrichtung verlaufenden Bolzen 16a durchsetzt, der in Langlöchern 3m im Ansatz 3d geführt ist und über diesen seitlich vorragt.

Etwa im mittleren Bereich der Länge des Federgehäuses 11 sind an dieses quer verlaufende seitliche Lagerzapfen 11 angesetzt, auf denen zwei zweiarmige Hebel 17 gelagert sind. Die unteren Enden dieser Hebel 17 sind durch einen drehbar gelagerten Bolzen 17a verbunden, der eine quer zur Bolzenachse verlaufende Gewindebohrung besitzt. In diese ist eine Stellschraube 18 eingeschraubt, welche sich mit ihrem Bund an der Innenseite des Federgehäuses 11 abstützt. Dem anderen Ende der beiden Hebel 17 ist eine zumindest angenähert parallel zur Skioberseite verlaufende Stützwand 3n im Ansatz 3d der Sohlenplatte 3 zugeordnet.

Auf der Achse 15b ist ferner ein - in Skilängsrichtung gesehen - etwa U-förmiger Zwischenhebel 19 gelagert, der unter dem Einfluss einer Schenkelfeder 19a im Uhrzeigersinn verschwenkt wird. Dieser Zwischenhebel 19 liegt mit einem Arm an dem Bolzen 16a des Kolbens 16 an. Ein weiterer Arm des Zwischenhebels 19 trägt eine Achse 19b, welche einerseits ein etwa in Längsrichtung des Rasthebels 10 verlaufendes Langloch 10c desselben durchsetzt und anderseits als Lagerzapfen für eine Gelenklasche 20 dient. Das andere Ende der Gelenklasche 20 ist an einem Auslösehebel 21 angelenkt, welcher als zweiarmiger Hebel ausgebildet und um eine im Ansatz 3d der Sohlenplatte 3 bzw. in den plattenartigen Vorsprüngen 3f, 3g derselben angeordnete Achse 21 a verschwenkbar ist.

Das pilzförmige Folgeglied 2, das sich unter dem Druck des Kolbens 16 mit seinem Kopf an einem eingezogenen Rand der Bohrung 3k im Ansatz 3d der Sohlenplatte 3 abstützt, besitzt an seinem Stiel zwei etwa kugelförmige Verdickungen 2a und 2b, von denen die eine 2a in einer horizontalen und die andere 2b in einer vertikalen Führung des Lagerbockes 1c untergebracht ist. Durch diese Massnahme ist in Abstimmung mit den entsprechenden Momentarmen der Sohlenplatte das Verhältnis des für die Auslösung bei einem Frontalsturz erforderlichen Auslösemomentes zu dem eines Drehsturzes bestimmt.

Soll die Skibindung dem Fahrkönnen und der körperlichen Konstitution des Skifahrers angepasst werden, so wird zunächst die Stellschraube 18 verdreht, z.B. tiefer in die Gewindebohrung des Bolzens 17a eingeschraubt. Dadurch wird der Hebel 17 entgegen dem Uhrzeigersinn und das Federgehäuse 11 durch die Auslösefeder 12 um die Achse 10b gegenüber der Sohlenplatte 3 im Uhrzeigersinn verschwenkt, wobei sich die Feder etwas entspannt. Gleichzeitig bewegt sich aber die Rolle 14, welche von der Auslösefeder 12 über den Kolben 13 beaufschlagt wird, entlang der Seitenfläche des Hebels 15 in Richtung zur Achse 15b desselben. Dadurch wird aber der wirksame Hebelarm des Hebels 15 verkleinert und zusätzlich durch die etwas entspannte Auslösefeder 12 der auf den Kolben ausgeübte Druck reduziert.

Beim Einsteigen wird der Skischuh 22 (dieser ist lediglich in Fig. 6 angedeutet), mit der Querfläche seines Absatzes an den Trittbügel 6 angesetzt und danach gegen die Sohlenplatte 3 hin niedergetreten. Dabei werden die Spannbacken 5 dadurch geöffnet, dass die Schieberplatte 8 vom Steuerhebel 7, der über die Rolle 7a mit dem Trittbügel 6 gekoppelt ist, zunächst gegen die Kraft der Auslösefeder 12 etwas nach links in Fig. 1 verschoben wird. Dies wird dadurch bewerkstelligt, dass die äusseren Zinken 7d des Steuerhebels 7 sich an den beiden Absätzen der etwa T-förmigen Ausnehmung 8d abstützen und die Schieberplatte 8 gegen die Skispitze hin verschieben. Gleichzeitig verschiebt sich der Bolzen 10b, welcher die Schwenkachse für den Rasthebei 10 bildet, in den Langlöchern 3e in den plattenartigen Vorsprüngen 3f und 3g der Sohlenplatte 3. Haben jedoch die äusseren Zinken 7d des Steuerhebels 7 die obere Begrenzungsfläche der Schieberplatte 8 passiert, so schnellt diese unter dem Einfluss der Auslösefeder 12 schlagartig nach rechts, wobei die keilförmigen Ansätze 8a der Schieberplatte 8 an den entsprechenden Schrägflächen an den unteren Armen der Spannbacken 5 zur Anlage kommen. Dadurch ist der Skischuh 22 in der Skibindung festgespannt. In dieser Stellung stützt sich der Bolzen 9 an der Nase 7e des Steuerhebels 7 ab.

Findet während der Fahrt ein Sturz statt, so wird, unabhängig davon, ob dieser Sturz ein Frontal-, ein Drehsturz oder ein kombinierter Sturz ist, das Folgeglied 2 gegenüber dem Ansatz 3d der Sohlenplatte 3 verschwenkt, wodurch der Kolben 16 in der Bohrung 3k gegen die Kraft der im Federgehäuse 11 untergebrachten Auslösefeder 12 zurückgeschoben wird. Dabei verschwenkt der Kolben 16 über den Bolzen 16a den Zwischenhebel 19, welcher über die Achse 19b den Rasthebel 10 anhebt und letzteren dadurch von den in der Schieberplatte 8 gelagerten Rollen 8g entfernt. Die Schieberplatte 8 wird nun von der Druckfeder 9b, welche sich unter Vorspannung am Bund 9a des Bolzens 9 bzw. über diesen an der Nase 9e des Steuerhebels 7 abstützt, in Fig. 1 nach links verschoben. Dadurch werden aber die keilförmigen Ansätze 8a der Schieberplatte 8 von den entsprechenden Flächen an den unteren Armen der Spannbacken 5 entfernt, und der Skischuh 22 kann die Skibindung verlassen.

Soll die Skibindung willkürlich geöffnet werden, so wird mit der Skistockspitze auf den Auslösehebel 21 ein Druck ausgeübt, der den Hebel im Uhrzeigersinn verschwenkt. Dadurch werden aber über die Gelenklaschen 20 die Rasthebel 10 angehoben, wodurch die Rollen 8g von den Absätzen 10a der Rasthebel 10 abrollen. Der übrige Vorgang entspricht dem bei einer unwillkürlichen Auslösung der Skibindung.

Bevor der Skischuh 22 die Skibindung verlassen hat, wurde, wie bereits dargelegt wurde, die Schieberplatte 8 von der Druckfeder 9b nach links geschoben. Dadurch konnten die beiden äusseren Zinken 7d des Steuerhebels 7 wieder in die Ausnehmung 8d der Schieberplatte 8 eintreten. Der Trittbügel 6, welcher unter dem Einfluss der Aufstellfeder 6b steht und über die Rolle 7a mit dem Steuerhebel 7 gekoppelt ist, gelangt sohin in die in Fig. 1 dargestellte Lage. Dabei wird die Schieberplatte 8 von den inneren Zinken 7c des Steuerhebels 7, welche an der rechten Begrenzung der Ausnehmung 8d zur Anlage kommen, nach rechts verschoben, bis ihre Rollen 8g auf den Absätzen 10a der Rasthebe) 10 zu liegen kommen. Die Einsteiglage der Skibindung ist auf diese Weise wieder hergestellt.

Selbstverständlich ist die Erfindung keineswegs an das in der Zeichnung dargestellte und im vorstehenden beschriebene Ausführungsbeispiel gebunden. Vielmehr sind verschiedene Abänderungen desselben möglich, ohne den Rahmen der Erfindung zu verlassen. Beispielsweise könnte die Skibindung auch mit einem anders ausgebildeten pilzförmigen Folgeglied oder aber mit zwei parallel angeordneten Folgegliedern - eines für Frontalstürze, das andere für Drehstürze - ausgestattet werden.

Prinzipiell wäre auch eine unmittelbare Beaufschlagung des dem Folgeglied zugeordneten Kolbens durch die Feder der Halteeinrichtung denkbar.

## Patentansprüche

1. Auslöseskibindung mit einer in ihrem Mittelbereich um eine etwa lotrechte Hochachse (1b) verschwenkbaren sowie um eine - von der Skispitze gesehen - vor der Hochachse (1b) angeordnete Querachse (3a) hochklappbaren Sohlenplatte (3), die in der Fahrtstellung durch eine in einem Ansatz (3d) der Sohlenplatte (3) untergebrachten Halteeinrichtung (4) am Ski (1) gehalten wird, welch' letztere ein relativ zur Sohlenplatte (3) nach allen Seiten verschwenkbares pilzförmiges Folgeglied (2) aufweist, das unter dem Einfluss eines von einer Auslösefeder (12) belasteten Kolbens (16) steht und in einen skifesten Beschlag (1c) eingreift, wobei die Halteeinrichtung (4) in Abhängigkeit von der Schwenkbewegung der Sohlenplatte (3) gegenüber dem Ski (1) bei Erreichen eines vorbestimmten Schwenkwinkels sowohl nach oben als auch nach der Seite das Öffnen eines zum Halten des Skischuhs (22) dienenden Festhaltemechanismus bewirkt, dadurch gekennzeichnet, dass der Festhaltemechanismus zwei am Skischuh (22) seitlich angreifende Paare von Spannbacken (5) aufweist, welche in Längsrichtung des Skischuhs im Abstand voneinander angeordnet sind und im vorderen und hinteren Bereich des Skischuhs (22) angreifen, wobei die einzelnen Spannbacken (5) als zweiarmige Hebel ausgebildet sind, an der Sohlenplatte (3) gelagert und durch eine an der Sohlenplatte (3) geführte, mit keilförmigen Ansätzen (8a) versehene Schieberplatte (8) in die Festhaltelage bringbar sind, dass die Schieberplatte (8) mittels eines Steuerhebels (7) mit einem an der Sohlenplatte (3) schwenkbar gelagerten Trittbügel (6) in der Weise gekoppelt ist, dass sie beim Niedertreten des Trittbügels (6) in die die Festhaltelage der Spannbacken (5) bestimmende Stellung verschoben wird, dass das pilzförmige Folgeglied (2) der Halteeinrichtung (4) mit seinem Kopf in eine Bohrung (3k) des Ansatzes (3d) der Sohlenplatte (3) und mit seinem Stiel in den skifesten Beschlag (1 c) eingreift, und dass der Kolben (16) von einem Bolzen (16a) durchsetzt ist, der im Ansatz (3d) in Langlöchern (3m) geführt ist und an dessen über die Langlöcher beidseitig vorstehenden Enden die Schenkel eines im Ansatz (3d) der Sohlenplatte (3) auf einer Achse (15b) gelagerten, etwa U-förmigen Zwischenhebels (19) unter dem Einfluss einer Schenkelfeder (19a) anliegen, welcher Zwischenhebel (19) mit mindestens einem Rasthebel (10) gekoppelt ist, über den die Schieberplatte (8) mit der federnden Halteeinrichtung (4) lösbar verbunden ist.

2. Skibindung nach Anspruch 1, dadurch gekennzeichnet, dass der Steuerhebel (7) als zweiarmiger Hebel ausgebildet ist, der in der Sohlenplatte (3) gelagert ist und dessen oberes Ende mittels einer Rolle (7a) in Führungen (6c), die sich an der Unterseite des Trittbügels (6) befinden, geführt ist.

3. Skibindung nach Anspruch 2, dadurch gekennzeichnet, dass der der Rolle (7a) gegenüberliegende Hebelarm des Steuerhebels (7) gabelförmig ausgebildet und mit zwei inneren Zinken (7c) sowie mit zwei äusseren Zinken (7d) versehen ist (Fig. 7 und 8).

4. Skibindung nach Anspruch 1, dadurch gekennzeichnet, dass die Achse (6a) für den Trittbügel (6) im Bereich des der Skispitze zugewendeten Endes der Sohlenplatte (3) angeordnet ist.

5. Skibindung nach Anspruch 1, dadurch gekennzeichnet, dass an der Oberseite der Schieberplatte (8) zwei Lagerböcke (8b, 8c) befestigt sind, in denen ein Bolzen (9) in Skilängsrichtung verschiebbar geführt ist, der unter dem Einfluss einer ihn zum Skiende hin zu schieben trachtenden Feder (9b) steht (Fig. 7).

6. Skibindung nach den Ansprüchen 2, und 5, dadurch gekennzeichnet, dass der Steuerhebel (7) an seinem die Rolle (7a) tragenden Ende mit einer Nase (7e) versehen ist, welche in der Fahrtstellung der Skibindung zur Abstützung des Bolzens (9) gegen die Kraft der Feder (9b) dient.

7. Skibindung nach den Ansprüchen 1 bis 3, dadurch gekennzeichnet, dass die Schieberplatte (8) zwischen den Lagerböcken (8b, 8c) mit einer in Draufsicht vorzugsweise etwa T-förmigen Ausnehmung (8d) versehen ist, in welche in der Lage zum Einsteigen in die Skibindung die vier Zinken (7c, 7d) des Steuerhebels (7) eingreifen.

8. Skibindung nach Anspruch 1, dadurch gekennzeichnet, dass die Schieberplatte (8) an ihrem der Halteeinrichtung (4) benachbarten Ende gabelförmig ausgebildet ist und an jeder Gabelzinke (8e bzw. 8f) eine Rolle (8g) trägt, welche in der Fahrtstellung der Skibindung an einem quer zur Skilängsachse verlaufenden Absatz (10a) des zugehörigen Rasthebels (10) anliegt (Fig. 4 und 5).

9. Skibindung nach Anspruch 1, dadurch gekennzeichnet, dass zur Koppelung des Zwischenhebels (19) mit dem bzw. jedem Rasthebel (10) ersterer eine Achse (19b) trägt, welche in einem in der Längsrichtung des Rasthebels (10) verlaufenden Langloch (10c) in diesem geführt ist (Fig. 4).

10. Skibindung nach Anspruch 9, dadurch gekennzeichnet, dass auf der Achse (19b) des Zwischenhebels (19) mindestens eine Gelenklasche (20) mit einem Ende angeordnet ist, deren anderes Ende an einem im Ansatz (3d) der Sohlenplatte (3) gelagerten, als zweiarmiger Hebel ausgebildeten Auslösehebel (21) angelenkt ist (Fig. 4).

11. Skibindung nach Anspruch 1, dadurch gekennzeichnet, dass auf der Achse (15b) für den Zwischenhebel (19) auch ein einarmiger Hebel (15) gelagert ist, der mit einem Nocken (15a) am Kolben (16) anliegt und auf der gegenüberliegenden Seite von der Auslösefeder (12) beaufschlagt ist (Fig. 3).

12. Skibindung nach Anspruch 1 oder 11, dadurch gekennzeichnet, dass die Auslösefeder (12) in einem Federgehäuse (11) untergebracht ist, welches um die Achse (10b) für den bzw. die Rasthebel (10) verschwenkbar ist, wobei die Achse (10b) in mindestens einem Langloch im Ansatz (3d) etwa in Skilängsrichtung verschiebbar ist (Fig. 3).

13. Skibindung nach Anspruch 12, dadurch gekennzeichnet, dass im mittleren Bereich des Federgehäuses (11) an dieses Lagerzapfen (11b) angesetzt sind, auf denen zweiarmige Hebel (17) gelagert sind, deren untere Enden durch einen drehbar gelagerten Bolzen (17a) verbunden und deren obere Enden an einer zumindest angenähert parallel zur Skioberseite verlaufenden Stützwand (3n) im Ansatz (3d) abgestützt sind (Fig. 3).

14. Skibindung nach Anspruch 13, dadurch gekennzeichnet, dass der Bolzen (17a) eine quer zur Bolzenachse verlaufende Gewindebohrung besitzt, in welche eine Stellschraube (18) eingeschraubt ist, deren Ende sich an der Innenseite des Federgehäuses (11), z.B. mittels eines Bundes, abstützt (Fig. 3).

15. Skibindung nach einem der Ansprüche 11 bis 13, dadurch gekennzeichnet, dass im Federgehäuse (11) ein von der Auslösefeder (12) beaufschlagter Kolben (13) geführt ist, der an seiner von der Auslösefeder (12) abgewendeten Seite eine Rolle (14) trägt, welche zur Anlage an dem Hebel (15) bestimmt ist (Fig. 3).

16. Skibindung nach Anspruch 1, dadurch gekennzeichnet, dass die Schieberplatte (8) aus mindestens zwei plattenförmigen Teilen besteht, welche zwischen sich die keilförmigen Ansätze (8a) aufnehmen und durch Nieten od. dgl. miteinander verbunden sind (Fig. 6).

## Claims

1. A release ski binding comprising an upward folding sole plate (3) pivotable about an approx. perpendicular vertical axis (1 b) in its central area and about a transverse axis (3a) disposed before the vertical axis (1 b) - seen from the ski tip -, which is held at the ski (1) in the skiing position by a holding means (4) accommodated in a projection (3d) of the sole plate (3), the ski having a mushroom-shaped follower member (2) being pivotable to all sides relative to the sole plate (3), which is under the influence of a piston (16) loaded by a release spring (12) and engages into a mounting (1c) firmly connected to the ski, the holding means (4) effecting the opening of a locking mechanism serving for holding the ski shoe as a function of the pivotal movement of the sole plate (3) as compared with the ski (1) when a predetermined pivoting angle is reached both towards above and towards the side, characterized in that the locking mechanism comprises two pairs of clamping jaws (5) laterally engaging the ski shoe (22), which are arranged in spaced relationship in the longitudinal direction of the ski shoe and engage in the front and rear area of the ski shoe (22), the individual clamping jaws (5) being designed as two-arm levers, are supported on the sole plate (3) and can be brought into the clamping position by means of a slide-member plate (8) guided on the sole plate (3) and provided with wedge-shaped shoulders (8a), that the slide-member plate (8) is coupled to a stepping bar (6) pivotably mounted on the sole plate (3) by means of a control lever (7) in that fashion that it is displaced into the position determining the damping position of the clamping jaws (5) upon the stepping on the stepping bar (6), that the mushroom-shaped follower element (2) of the holding means (4) engages with its head in a bore (3k) of the projection (3d) of the sole plate (3) and with its handle in the mounting (1c) firmly connected to the ski and that the piston (16) is traversed by a bolt (16a), which is guided in the projection (3d) in oblong holes (3m) and the legs of an approx. U-shaped intermediate lever (19) mounted on an axis (15b) in the projection (3d) of the sole plate (3) rest against the ends of said bolt projecting on both sides beyond the oblong holes under the influence of a leg spring (19a), said intermediate lever (19) being coupled to at least one locking lever (10), via which the slide-member plate (8) is detachably connected to the resilient holding means (4).

2) A ski binding according to claim 1, characterized in that the control lever (7) is designed as two-arm lever, which is supported on the sole plate (3) and whose upper end is guided in guides (6c) by means of a roller (7a), which are located at the lower side of the stepping bar (6).

3) A ski binding according to claim 2, characterized in that the lever arm of the control lever (7) opposite to the roller (7a) is designed in fork-shaped fashion and is provided with two inner prongs (7c) and with two outer prongs (7d) (Figs. 7 and 8).

4) A ski binding according to claim 1, characterized in that the axis (6a) for the stepping bar (6) is disposed in the area of the end of the sole plate (3) facing the ski tip.

5) A ski binding according to claim 1, pharac- terized in that two bearing blocks (8b, 8c) are fastened to the upper side of the slide-member plate (8), in which a bolt (9) is guided displaceably in the longitudinal direction of the ski, which is under the influence of a spring (9b) aiming at displacing it towards the end of the ski (Fig. 7).

6) A ski binding according to claims 2, 3 and 5, characterized in that the control lever (7) is provided with a nose (7e) at its end supporting the roller (7a), which serves to support the bolt (9) against the force of the spring (9b) in the skiing position of the ski binding.

7) A ski binding according to claims 1 to 3, characterized in that the slide-member plate (8) is provided between the bearing blocks (8b, 8c) with a recess (8d) being preferably approx. T-shaped, seen from above, into which the four prongs (7c, 7d) of the.control lever (7) engage in the stepping-in position of the ski binding.

8) A ski binding according to claim 1, characterized in that the slide-member plate (8) is designed in fork-shaped fashion at its end adjacent to the holding means (4) and supports at each fork prong (8e or 8f) a roller (8g), which rests against a projection (10a) of the pertinent locking lever (10) extending transversely to the longitudinal axis of the ski in the skiing position of the ski binding (Figs. 4 and 5).

9) A ski binding according to claim 1, characterized in that for the coupling of the intermediate lever (19) to the or to each locking lever (10) the first supports an axle (19b) which is guided in an oblong hole (10c) extending in the longitudinal direction of the locking lever (10) in the same (Fig. 4).

10) A ski binding according to claim 9, characterized in that at least one link member (20) is disposed with one end on the axle (19b) of the intermediate lever (19), whose other end is linked to a release lever (21) designed as two-arm lever and supported on a projection (3d) of the sole plate (3) (Fig. 4).

11) A ski binding according to claim 1, characterized in that also a one-arm lever (15) is mounted on the axle (15b) for the intermediate lever (19), which rests with a cam (15a) against the piston (16) and is loaded by the release spring (12) on the opposite side (Fig. 3).

12) A ski binding according to claim 1 or 11, characterized in that the release spring (12) is housed in a spring housing (11), which is pivotable about the axle (10b) for the locking lever(s) (10), the axle (10b) being displaceable at least in one oblong hole in the projection (3d) approx. in the longitudinal direction of the ski (Fig. 3).

13) A ski binding according to claim 12, characterized in that a bearing pin (11 b) is attached to the spring housing (11) in the central bearing of said housing, on which two-arm levers (17) are mounted, whose lower ends are connected by a rotatably supported bolt (17a) and whose upper ends are supported at a support wall (3n) in the projection (3d) extending at least approximately in parallel to the upper side of the ski (Fig. 3).

14) A ski binding according to claim 13, characterized in that the bolt (17a) has a threaded bore transversely extending transversely to the axis of the bolt, into which an adjusting screw (18) is screwed, the end of which is supported on the inner side of the spring housing (11), e.g. by means of a collar (Fig. 3).

15) A ski binding according to one of the claims 11 to 13, characterized in that a piston (13) loaded by the release spring (12) is guided in the spring housing (11), which supports a roller (14) on its side not facing the release spring (12), which is intended for resting against the lever (15) (Fig. 3).

16) A ski binding according to claim 1, characterized in that the slide-member plate (8) consists at least of two plate-shaped parts which receive therebetween the wedge-shaped projections (8a) and are connected to each other by rivets or the like (Fig. 6).

## Revendications

1. Fixation de sécurité pour skis présentant une plaque de semelle (3) qui peut pivoter, dans sa région centrale, autour d'un axe de rotation sensiblement vertical (1b) et qui peut également accomplir un pivotement vers le haut autour d'un axe transversal (3b) situé devant l'axe vertical (1 b) - en considérant à partir de la pointe du ski -, cette plaque étant retenue sur le ski (1), dans la position de déplacement, par l'intermédiaire d'un dispositif de retenue (4) logé dans un appendice (3d) de la plaque de semelle (3), ledit dispositif comportant un organe suiveur fongiforme (2) qui peut pivoter de toutes parts vis-à-vis de la plaque de semelle (3) , est soumis à l'action d'un piston (16) chargé par un ressort de déclenchement (12) et s'engage dans une armature (1c) assujettie au ski, le dispositif de retenue (4) provoquant, en fonction du mouvement pivotant de la plaque de semelle (3) par rapport au ski (1), lorsqu'est atteint un angle de pivotement prédéterminé tant vers le haut que vers le côté, l'ouverture d'un mécanisme de retenue ferme servant à retenir la chaussure de ski (22), caractérisée par le fait que le mécanisme de retenue ferme présente deux paires de mâchoires de serrage (5) qui, venant en prise latéralement avec la chaussure de ski (22), sont disposées à distance l'une de l'autre dans le sens longitudinal de la chaussure de ski et viennent en prise avec les régions antérieure et postérieure de cette chaussure de ski (22), les mâchoires de serrage individuelles (5) étant réalisées sous la forme de leviers à deux bras, étant montées sur la plaque de semelle (3) et pouvant être amenées à la position de retenue ferme par l'intermédiaire d'une plaque coulissante (8) guidée sur la plaque de semelle (3) et pourvue de saillies cunéiformes (8a); par le fait que la plaque coulissante (8) est accouplée, au moyen d'un levier de commande (7), à un étrier (6) d'engagement du pied monté coulissant sur la plaque de semelle (3), de telle sorte que, lors de l'enfoncement de l'étrier (6) d'engagement du pied, elle soit amenée par coulissement à la position déterminant la position de retenue ferme des mâchoires de serrage (5); par le fait que l'organe suiveur fongiforme (2) du dispositif de retenue (4) pénètre par sa tête dans un perçage (3k) de l'appendice (3d) de la plaque de semelle (3) et, par son fût, dans l'armature (1c) assujettie au ski; et par le fait que le piston (16) est traversé par un axe (16a) qui est guidé dans des boutonnières (3m) à l'intérieur de l'appendice (3d), et sur les extrémités duquel, saillant de part et d'autre au-delà des boutonières, sont appliquées sous l'action d'un ressort à branches (19a) les branches d'un levier intermédiaire (19) configuré sensiblement en U, monté sur un axe (15b) dans l'appendice (3d) de la plaque de semelle (3), ledit levier intermédiaire (19) étant accouplé à au moins un levier à déclic (10) par l'intermédiaire duquel la plaque coulissante (8) est reliée, de manière libérable, au dispositif de retenue élastique (4).

2. Fixation de skis selon la revendication 1, caractérisée par le fait que le levier de commande (7) est réalisé sous la forme d'un levier à deux bras qui est monté dans la plaque de semelle (3) et dont l'extrémité supérieure est guidée, au moyen d'un galet (7a), dans des guides (6c) situés à la face inférieure de l'étrier (6) d'engagement du pied.

3. Fixation de skis selon la revendication 2, caractérisée par lé fait que le bras de levier du levier de commande (7) situé à l'opposé du galet (7a) est réalisé en forme de fourche et est doté de deux fourchons internes (7c), ainsi que de deux fourchons externes (7d) (figures 7 et 8).

4. Fixation de skis selon la revendication 1, caractérisée par le fait que l'axe (6a) pour l'étrier (6) d'engagement du pied est disposé au voisinage de l'extrémité de la plaque de semelle (3) tournée vers la pointe du ski.

5. Fixation de skis selon la revendication 1, caractérisée par le fait que deux sabots de support (8b, 8c) sont fixés à la face supérieure de la plaque coulissante (8), sabots dans lesquels est guidé à coulissement, dans le sens longitudinal du ski, un axe (9) soumis à l'action d'un ressort (9b) ayant tendance à le pousser vers l'extrémité du ski (figure 7).

6. Fixation de skis selon les revendications 2, 3 et 5, caractérisée par le fait que le levier de commande (7) est muni, à son extrémité portant le galet (7a), d'un mentonnet (7e) qui sert, dans la position de déplacement de la fixation de skis, au soutien de l'axe (9) à l'encontre de la force du ressort (9b).

7. Fixation de skis selon les revendications 1 à 3, caractérisée par le fait que la plaque coulissante (8) est pourvue, entre les sabots de support (8b, 8c), d'un évidement (8d) qui est configuré de préférence sensiblement en T observé en plan et dans lequel, dans la position permettant l'engagement du pied dans la fixation de skis, pénètrent les quatre fourchons (7c, 7d) du levier de commande (7).

8. Fixation de skis selon la revendication 1, caractérisée par le fait que la plaque coulissante (8) est réalisée en forme de fourche à son extrémité voisine du dispositif de retenue (4) et porte, sur chaque fourchon (8e ou 8f, respectivement), un galet (8g) qui, dans la position de déplacement de la fixation de skis, est appliqué contre un décrochement (10a) du levier à déclic associé (10), qui s'étend perpendiculairement à l'axe longitudinal du ski (figures 4 et 5).

9. Fixation de skis selon la revendication 1, caractérisée par le fait que, en vue de l'accouplement du levier intermédiaire (19) avec le ou, respectivement, chaque levier à déclic (10), ce levier cité en premier lieu porte un axe (19b) qui est guidé, dans le levier déclic (10), dans un trou oblong (10c) s'étendant dans le sens longitudinal de ce levier (figure 4).

10. Fixation de skis selon la revendication 9, caractérisée par le fait qu'au moins une biellette articulée (20) est disposée par une extrémité sur l'axe (19b) du levier intermédiaire (19), biellette dont l'autre extrémité articulée sur un levier de déclenchement (21) réalisé sous la forme d'un levier à deux bras, et monté dans l'appendice (3d) de la plaque de semelle (3) (figure 4).

11. Fixation de skis selon la revendication 1, caractérisée par le fait qu'un levier (15) à un seul bras, également monté sur l'axe (15b) pour le levier intermédiaire (19), est appliqué par une came (15a) contre le piston (16) et est soumis, du côté opposé, à l'action du ressort de déclenchement (12) (figure 3).

12. Fixation de skis selon la revendication 1 ou 11, caractérisée par le fait que le ressort de déclenchement (12) est logé dans un boîtier (11) de ressort qui peut pivoter autour de I'axe (10b) pour le ou, respectivement, les leviers à déclic (10), cet axe (10b) pouvant coulisser, sensiblement dans le sens longitudinal du ski, dans au moins une boutonnière pratiquée dans l'appendice (3d) (figure 3).

13. Fixation de skis selon la revendication 12, caractérisée par le fait que des tourillons (11b) flanquent le boîtier (11) de ressort dans la région centrale de ce dernier, tourillons sur lesquels sont montés des leviers (17) à deux bras dont les extrémités inférieures sont solidarisées par l'intermédiaire d'une cheville (17a) montée rotative, et dont les extrémités supérieures prennent appui, dans l'appendice (3d), sur une paroi de soutien (3n) s'étendant au moins approximativement parallèlement à la face supérieure du ski (figure 3).

14. Fixation de skis selon la revendication 13, caractérisée par le fait que la cheville (17a) possède un trou taraudé s'étendant perpendiculairement à l'axe de la cheville, dans lequel est insérée une vis d'ajustement (18) dont l'extrémité prend appui, par exemple au moyen d'un collet, contre la face interne du boîtier (11) de ressort (figure 3).

15. Fixation de skis selon l'une des revendications 11 à 13, caractérisée par le fait qu'un piston (13), soumis à l'action du ressort de déclenchement (12) et guidé dans le boîtier (11) de ressort, porte, sur sa face tournée à l'opposé du ressort de déclenchement (12), un galet (14) destiné à venir s'appliquer contre le levier (15) (figure 3).

16. Fixation de skis selon la revendication 1, caractérisée par le fait que la plaque coulissante (8) se compose d'au moins deux parties en forme de plaques, qui reçoivent entre elles les saillies cunéiformes (8a) et sont reliées l'une à l'autre par l'intermédiaire de rivets ou organes analogues (figures 6).
